# FASCICULE DE BREVET EUROPEEN

(11) **EP 0 592 258 B1**
(45) Date de publication et mention de la délivrance du brevet: **05.11.1997**
(21) Numéro de dépôt: 93402138.7
(22) Date de dépôt: 02.09.1993
(51) Int. Cl.: F01N 3/28

(54) **Dispositif d'échappement pour moteur à combustion interne**
Abgasvorrichtung für Brennkraftmaschinen
Exhaust device for internal combustion engines

(30) Priorité: 04.09.1992 FR 9210554
(43) Date de publication de la demande: 13.04.1994
(73) Titulaire: Société Anonyme dite: REGIE NATIONALE DES USINES RENAULT, 92109 Boulogne Billancourt (FR)
(72) Inventeur: Zidat, Said, F-92190 Meudon (FR)

(56) Documents cités:
- EP-A- 0 256 416
- DE-A- 2 428 964
- US-A- 4 072 471

## Description

La présente invention se rapporte à un dispositif d'échappement pour épurer les gaz d'échappement d'un moteur à combustion interne équipant notamment un véhicule automobile. L'invention concerne plus particulièrement un dispositif pour purifier les gaz d'échappement par conversion catalytique.

D'une façon générale les normes concernant la pollution des moteurs à combustion interne équipant les véhicules automobiles se sévérisent chaque jour davantage dans l'ensemble des pays industrialisés. L'industrie automobile est donc aujourd'hui toute entière mobilisée à trouver des solutions techniques pour répondre à ces contraintes et ce sans trop pénaliser ni les performances des moteurs ni leur prix de revient.

Pour lutter contre l'émission des gaz polluants, l'industrie automobile a adopté l'utilisation de dispositifs d'échappement traitant par conversion catalytique les composants nocifs des gaz d'échappement. Ces dispositifs encore appelés pots catalytiques permettent en effet l'oxydation des hydrocarbures imbrûlés HC et du monoxyde de carbone CO et la réduction des oxydes d'azote NOx. Ces réactions sont fortement accélérées par la présence d'un catalyseur de sorte qu'elles peuvent s'accomplir pendant le bref temps de passage des gaz d'échappement à travers le pot.

Conformément au document US-A-4 072 471 un pot catalytique est formé par une enveloppe délimitant un volume clos insérée dans la ligne d'échappement. Cette enveloppe présente, dans le sens d'écoulement des gaz d'échappement, une extrémité d'entrée de forme tronconique divergente, un corps cylindrique ou oval, où est positionné une ou plusieurs structures de traitement des gaz formée par un réacteur métallique céramique, encore appelé monolithe, comportant une pluralité de canaux axiaux disposés en nid d'abeille et revêtus de substances catalytiques, et une extrémité de sortie de forme tronconique divergente.

La seule présence d'un simple divergent disposé à l'entrée du monolithe ne permet pas de réaliser une distribution de l'écoulement des gaz d'échappement sur toute la surface transversale d'entrée du monolithe. Il en résulte qu'une partie seulement des canaux est réellement alimentée par l'écoulement des gaz d'échappement du moteur. Cela conduit, pour compenser cette perte en section, à surdimensionner le monolithe en l'allongeant pour pouvoir traiter convenablement la totalité des gaz d'échappement.

Le document DE-A-2 428 964 décrit un pot catalytique perfectionné comportant un monolithe de forme adaptée (plus long au centre que sur les bords) pour favoriser la répartition des gaz d'échappement sur toute la section d'entrée du monolithe. En variante réalisation ce monolithe est obtenu par l'assemblage d'une pluralité de monolithes cylindriques de dimensions axiale et radiale évolutives. Ces solutions présentent toutefois l'inconvénient d'être difficiles à réaliser et donc d'un coût élevé.

L'objet de la présente invention est donc de proposer un système simple et économique qui permet de remédier aux inconvénients de l'art antérieur en assurant une excellente distribution des gaz d'échappement sur toute la section transversale des monolithes servant à l'épuration catalytique des gaz d'échappement. Cet objet est atteint selon l'invention avec un dispositif d'échappement selon la revendication 1.

Selon une caractéristique préférentielle du dispositif d'échappement selon l'invention, deux monolithes de traitement sont disposés en aval des moyens diffuseurs.

Selon une autre caractéristique préférentielle du dispositif d'échappement selon l'invention, la dimension axiale du monolithe diffuseur est comprise entre 10 et 50 mm.

Selon une autre caractéristique préférentielle du dispositif d'échappement selon l'invention, le monolithe diffuseur est revêtu de substances catalytiques et participe au traitement des gaz.

On comprendra mieux les buts, aspects et avantages de la présente invention, d'après la description donnée ci-après d'un mode de réalisation de l'invention, donné à titre d'exemple non limitatif, en se référant au dessin annexé, dans lequel :

la figure 1 est une vue schématique en coupe longitudinale d'un pot catalytique selon l'invention.

Le dispositif d'échappement 1 comportant des moyens d'épuration catalytique des gaz d'échappement d'un moteur à combustion interne représenté à la figure 1 comporte une enveloppe définissant classiquement un corps cylindrique à section circulaire (ou ovale) 2 entouré par des extrémités tronconiques d'entrée 3 et de sortie 4 respectivement divergente et convergente. Le conduit d'admission 5 fait partie intégrante de l'extrémité tronconique 3 et le conduit de sortie 6 fait partie intégrante de l'extrémité tronconique 4. Les conduits 5 et 6 permettent le raccordement du dispositif 1 à la ligne d'échappement d'un moteur à combustion interne.

A l'intérieur du corps 2 sont logés l'un derrière l'autre trois monolithes 7, 8 et 9. Ces monolithes également connus sous l'appellation corps à nid d'abeilles se composent de blocs cylindriques, par exemple en céramique poreuse, présentant une multitude de canaux d'écoulement s'étendant axialement, de section carrée ou trapézoïdale dans lesquels s'écoulent les gaz d'échappement.

Le monolithe 7 disposé à l'entrée du corps 2, dans le sens de l'écoulement des gaz, présente une longueur axiale restreinte par rapport aux monolithes 8 et 9. Cette longueur peut varier entre 10 et 50 mm pour un diamètre de 100 mm. Le monolithe 8 est disposé derrière le monolithe 7 à une distance comprise entre 10 et 50 mm de façon à laisser une cavité libre 10 entre eux. Le monolithe 8 s'étend quant à lui, sur une longueur comprise entre 50 et 200 mm. Le monolithe 9 est disposé à la suite du monolithe 8 avec interposition d'une cavité libre 11. Les dimensions du monolithe 9 sont sensiblement les mêmes que celles du monolithe 8.

La longueur axiale du monolithe 7 est choisie de façon préférentielle, inférieure au ¼ de la longueur totale axiale des différents monolithes présents à l'intérieur du corps 2.

Les monolithes 8 et 9, plus particulièrement destinés au traitement des gaz d'échappement, sont revêtus de substances actives catalytiques qui peuvent être de nature similaire, à oxydation ou à réduction ou bifonctionnel, ou bien encore par des substances catalytiques de natures différentes, le premier pouvant être par exemple à oxydation et le second à réduction. Le monolithe diffuseur 7, quant à lui peut être revêtu de catalyseur, à oxydation ou à réduction ou bifonctionnel, ou bien ne pas l'être.

Le monolithe 7 de faible épaisseur et la cavité libre adjacente 10 forment des moyens diffuseurs qui permettent d'améliorer considérablement la distribution des gaz d'échappement sur la totalité de la section transversale du corps cylindrique 2 et donc du monolithe 8, distribution amorcée par l'extrémité tronconique divergente d'entrée 3.

Cette distribution des gaz d'échappement a pour effet de faire pénétrer ces derniers la totalité ou la quasi-totalité des canaux d'écoulement des gaz formés dans le monolithe 8. Ainsi les monolithes de traitement 8 et 9 sont utilisés de façon optimale. L'augmentation de la surface utile de ces monolithes permet d'améliorer le traitement des gaz d'échappement et de réduire leurs dimensions à traitement équivalent ou encore d'augmenter la durée de vie du pot catalytique à dimensions équivalentes.

De plus, l'utilisation d'un monolithe diffuseur 7 revêtu de catalyseur, permet d'amorcer les réactions catalytiques qui se poursuivent ensuite dans le monolithe de traitement 8 de façon plus rapide, ce qui augmente encore l'efficacité des catalyseurs 8 et 9.

Enfin, il est possible de prévoir un montage amovible du monolithe diffuseur 7 dans le corps 2, un tel montage autorisant alors un remplacement facile de ce dernier. En effet la face amont des monolithes s'obstrue au cours du temps par des particules solides issues de l'usure du moteur ou des combustions. Dans le dispositif suivant l'invention ces particules sont piégées par le monolithe diffuseur 7 et n'affectent donc pas le monolithe de traitement 8. Il est ainsi possible de conserver une grande efficacité du dispositif d'échappement pour un coût d'entretien modique puisque seul un élément catalytique de taille modeste est à remplacer.

Les dimensions du monolithe 7 et de la cavité 10 sont ajustées à chaque ligne d'échappement par des séries de mesures aux bancs d'essais pour qu'en fonctionnant des débits de gaz circulant à travers le dispositif d'échappement, ils présentent la meilleure diffusion possible.

Le dispositif d'échappement suivant l'invention concerne aussi bien les monolithes céramiques que les monolithes métalliques.

Le dispositif d'échappement suivant l'invention peut ne comporter qu'un monolithe diffuseur 7 et un monolithe de traitement, ce dernier jouant alors le rôle des deux monolithes de traitement 8 et 9 précédemment décrits.

De même, on peut prévoir l'utilisation d'une pluralité de monolithes diffuseurs distincts 7 disposés en amont du ou des monolithes de traitement 8 et 9.

## Revendications

1. Dispositif d'échappement pour moteur à combustion interne pour épurer les gaz d'échappement comportant une enveloppe destinée à être raccordée à la ligne d'échappement du moteur et présentant un corps cylindrique (2), des extrémités d'entrée (3) et de sortie (4) tronconiques respectivement divergente et convergente, ladite enveloppe contenant au moins un monolithe logé à l'intérieur du corps cylindrique (2) pour le traitement des gaz (8,9) comportant de multiples canaux disposés axialement et revêtus de substances catalytiques, des moyens diffuseurs (7,10) étant disposés en amont du monolithe de traitement (8,9) dans le sens de l'écoulement des gaz pour assurer la distribution des gaz d'échappement sur la totalité de la section transversale du monolithe (8,9), caractérisé en ce que lesdits moyens diffuseurs sont constitués par au moins un monolithe diffuseur (7) logé à l'intérieur du corps cylindrique (2) à une distance prédéterminée du monolithe de traitement (8, 9), ledit monolithe diffuseur (7) ayant une dimension axiale inférieure au ¼ de la dimension axiale totale des monolithes (7,8,9) présents dans ladite enveloppe.

2. Dispositif d'échappement pour moteur à combustion interne selon la revendication 1, caractérisé en ce que deux monolithes de traitement (8 et 9) sont disposés en aval desdits moyens diffuseurs (7,10).

3. Dispositif d'échappement pour moteur à combustion interne selon l'une quelconque des revendications 1 ou 2, caractérisé en ce que la dimension axiale du monolithe diffuseur (7) est comprise entre 10 et 50 mm.

4. Dispositif d'échappement pour moteur à combustion interne selon l'une quelconque des revendications 1 à 3, caractérisé en ce que le monolithe diffuseur (7) est revêtu de substances catalytiques et participe au traitement des gaz.

## Patentansprüche

1. Abgasvorrichtung für eine Brennkraftmaschine zum Reinigen der Abgase, mit einem Gehäuse, das dazu bestimmt ist, mit der Abgasleitung der Maschine verbunden zu werden, und das einen zylindrischen Körper (2) mit einem divergierenden Einlaßende (3) und einem konvergierenden Auslaßende (4) aufweist, wobei das Gehäuse zumindest einen Monolithen enthält, der im Inneren des zylindrischen Körpers (2) für die Behandlung der Abgase (8, 9) untergebracht ist und mehrere Kanäle aufweist, die axial angeordnet und mit Katalysatorsubstanzen beschichtet sind, Diffusormitteln (7, 10), die stromaufwärts vom Behandlungsmonolithen (8, 9) bezogen auf die Strömungsrichtung des Gases angeordnet sind, um die Verteilung der Abgase über den gesamten Querschnitt des Monolithen (8, 9) sicherzustellen, dadurch gekennzeichnet, daß die Diffusormittel durch zumindest einen Diffusormonolithen (7) gebildet sind, der im Innern des zylindrischen Körpers (2) unter einem vorbestimmten Abstand von dem Behandlungsmonolithen (8, 9) untergebracht ist, wobei der Diffusormonolith (7) eine axiale Abmessung hat, die kleiner als ¼ der axialen Gesamtabmessung der Monolithen (7, 8, 9) ist, die in dem Gehäuse vorhanden sind.

2. Abgasvorrichtung für eine Brennkraftmaschine nach Anspruch 1, dadurch gekennzeichnet, daß zwei Behandlungsmonolithen (8 und 9) stromab von den Diffusormitteln (7, 10) angeordnet sind.

3. Abgasvorrichtung für eine Brennkraftmaschine nach einem der Ansprüche 1 oder 2, dadurch gekennzeichnet, daß die axiale Abmessung des Diffusormonolithen (7) zwischen 10 und 50 mm beträgt.

4. Abgasvorrichtung für eine Brennkraftmaschine nach einem der Ansprüche 1 bis 3, dadurch gekennzeichnet, daß der Diffusormonolith (7) mit Katalysatorsubstanzen beschichtet ist und an der Gasbehandlung beteiligt ist.

## Claims

1. An exhaust device for an internal combustion engine for the purification of exhaust gases comprising an envelope adapted to be connected to the exhaust line of the engine and having a cylindrical body (2), frustoconical inlet (3) and outlet (4) ends that diverge and converge respectively, the envelope containing at least one monolith housed within the cylindrical body (2) for the treatment of the gases (8, 9) comprising a plurality of ducts disposed axially and coated with catalytic substances, diffuser means (7, 10) being disposed upstream of the treatment monolith (8, 9) in the direction of flow of the gases in order to ensure the distribution of the exhaust gases over the whole of the cross-section of the monolith (8, 9), characterised in that the diffuser means are formed by at least one diffuser monolith (7) housed inside the cylindrical body (2) at a predetermined distance from the treatment monolith (8, 9), this diffuser monolith having an axial dimension smaller than ¼ of the total axial dimension of the monoliths (7, 8, 9) contained in the envelope.

2. An exhaust device for an internal combustion engine as claimed in claim 1, characterised in that two treatment monoliths (8, 9) are disposed downstream of the diffuser means (7, 10).

3. An exhaust device for an internal combustion engine as claimed in any one of claims 1 or 2, characterised in that the axial dimension of the diffuser monolith (7) is between 10 and 50 mm.

4. An exhaust device for an internal combustion engine as claimed in any one of claims 1 to 3, characterised in that the diffuser monolith (7) is coated with catalytic substances and participates in the treatment of the gases.
